# EUROPÄISCHE PATENTSCHRIFT

(11) **EP 1 227 293 B1**
(45) Veröffentlichungstag und Bekanntmachung des Hinweises auf die Patenterteilung: **23.06.2004**
(21) Anmeldenummer: 02001561.6
(22) Anmeldetag: 23.01.2002
(51) Int. Cl.: F41H 5/007

(54) **Reaktives Schutzelement an militärischen Fahrzeugen**
Reactive armour fixed to military vehicles
Blindage réactif monté sur des véhicules militaires

(30) Priorität: 27.01.2001 DE 10103607; 22.11.2001 DE 10157210
(43) Veröffentlichungstag der Anmeldung: 31.07.2002
(73) Patentinhaber: Dynamit Nobel GmbH Explosivstoff- und Systemtechnik, 53840 Troisdorf (DE)
(72) Erfinder: Schöffl, Rainer, 51519 Odenthal (DE)
(74) Vertreter: Scherzberg, Andreas, Dr.

(56) Entgegenhaltungen:
- WO-A-94/20810
- DE-C- 2 008 156
- GB-A- 2 184 215
- US-A- 4 498 677

## Beschreibung

Die Erfindung betrifft ein reaktives Schutzelement an militärischen Fahrzeugen zur Abwehr von auf das Fahrzeug auftreffenden Panzerbekämpfungsgeschossen wie Penetratorstäbe oder Hohlladungsgeschossen mit einer Deckelplatte, einer Rückwand und einer dazwischen angeordneten Sprengstoffschicht.

Ein derartiges reaktives Schutzelement ist aus der DE 2 008 156 C1 bekannt.

Militärische Fahrzeuge, insbesondere Kampfpanzer und Schützenpanzer werden vor der Bekämpfung insbesondere durch sogenannte Hohlladungsgeschosse dadurch geschützt, dass an der Außenseite der Fahrzeuge sogenannte reaktive Elemente angebracht sind. Diese Elemente, in der Regel rechteckige Gehäuse, beinhalten Sprengstoff, der durch den Strahl der Hohlladung zur Detonation gebracht wird und der bewirkt, dass gegen die Wirkungsrichtung der Hohlladung, entsprechend der Angriffsrichtung des Gegners, Teile des vor der Sprengladung liegenden Gehäuses geschleudert werden. Diese Teile beeinträchtigen die Wirkung der Hohlladung und verbessern dadurch die Schutzwirkung des Fahrzeuges erheblich. Die Gehäuse derartiger Schutzelemente bestehen in der Regel aus Stahl, es gibt aber auch Ausführungen in Stahl und Kunststoff und solche, die nur aus Kunststoff, z.B. Glasfaserplatten, bestehen. Die Patentschriften EP 0 689 028, US 5,637,824, US 5,824,941, US 4,869,152 und GB 2,191,277 beschreiben unterschiedliche Ausführungen von reaktiven Schutzelementen.

Sie haben alle den Zweck, die Wirkung von Panzerbekämpfungsgeschossen zu reduzieren oder gar zunichte zu machen. Wird ein mit derartigen Schutzelementen versehenes Fahrzeug, z. B. ein Kampfpanzer z. B. mit Hohlladungsmunition beschossen, z. B. mit einer sogenannten Panzerfaust, und verhindert ein reaktives Schutzelement die Wirkung der Hohlladung, so kann dies der Gegner beobachten und gegebenenfalls mit einem zweiten Schuss das Fahrzeug vernichten. Dies wird insbesondere dann von Erfolg sein, wenn er dieselbe Stelle trifft, an der sich vorher das getroffene reaktive Schutzelement befand.

Der Erfindung liegt die Aufgabe zugrunde, ein reaktives Schutzelement nach dem Oberbegriff des Anspruchs 1 so zu verbessern, dass die Fahrzeuge besser vor einer Zerstörung geschützt sind.

Erfindungsgemäß wird diese Aufgabe durch die Merkmale des Anspruchs 1 gelöst.

Dadurch, dass das Schutzelement zusätzlich eine Rauch- oder Nebelwolke bildende Komponente enthält, die durch die Detonation der Sprengstoffschicht aktiviert wird, entwickelt das reaktive Schutzelement bei Detonation seines Sprengstoffes eine Rauch- bzw. Nebelwolke, die dem Gegner die Sicht auf das bekämpfte Fahrzeug nimmt oder einen Brand des Fahrzeuges vortäuscht. Ein Nachschuss ist daher erschwert bzw. unmöglich oder wird als nicht notwendig angesehen.

In einer bevorzugten Ausführungsform ist die Rauch- oder Nebelwolke bildende Komponente eine Metallbeimischung zur Sprengstoffschicht. Diese Metallbeimischung ist bevorzugt z. B. Aluminium.

Alternativ ist die Rauch- oder Nebelwolke bildende Komponente zwischen der Sprengstoffschicht und der Deckelplatte angeordnet, d. h. sie befindet sich vom Hohlladungsgeschoss aus gesehen vor der Sprengstoffschicht.

Vorteilhafterweise besteht die Komponente hierbei aus einem pyrotechnischen Stoff, der eine Rauch- oder Nebelwolke erzeugt. Alternativ ist die Komponente ein flüssiger Nebelstoff, der in mindestens einem Behälter angeordnet ist.

Der flüssige Nebelstoff ist in bevorzugter Ausführungsform Titantetrachlorid oder Chlorsulfonsäure.

In spezieller Ausführungsform besteht die Komponente aus wenigstens zwei Einzelkomponenten, die in wenigstens zwei Behältern angeordnet sind, wobei die Nebelwirkung aus dem Zusammenwirken dieser Einzelkomponenten entsteht.

Bevorzugt enthält die Komponente eine Teilkomponente, die den Rauch oder Nebel physiologisch unschädlich macht.

Weitere Merkmale der Erfindung ergeben sich aus den Figuren, die nachfolgend näher erläutert werden.

Fig. 1 zeigt ein reaktives Schutzelement mit einem raucherzeugenden Sprengstoff.

Fig. 2 zeigt ein reaktives Schutzelement mit einem zusätzlichen Nebelstoffbehälter.

Das reaktive Schutzelement in Fig. 1 besteht aus einer Deckplatte 1, die aus ein oder mehreren Lagen Metallen oder Nichtmetallen bestehen kann und einer Sprengstoffschicht 2. Die Rückwand 3 stellt eine zusätzliche Panzerplatte dar und dient zur Befestigung des Schutzelementes am Fahrzeug. Stirnseitig ist das Schutzelement durch eine umlaufende Wandung 4', 4" umgeben und stellt dadurch ein in sich abgeschlossenes Element dar. Wird das Schutzelement aus der Richtung 5 durch eine Hohlladung bekämpft, so bewirkt der durch die Hohlladung zur Detonation gebrachte Sprengstoff 2, dass die Deckplatte 1 gegen die Hohlladung geschleudert wird und deren Wirkung stört. Gleichzeitig entwickelt der Sprengstoff 2 während seiner Detonation erheblichen Rauch, der dem Gegner eine Zerstörung des Fahrzeuges vortäuscht.

Fig. 2 zeigt eine andere Ausführung des reaktiven Schutzelementes. Hier ist zwischen der Deckplatte 1 und der Sprengstoffschicht 2 ein Gehäuse 6 angeordnet, das mit flüssigem Nebelstoff 7 gefüllt ist. Bei der Detonation der Sprengstoffschicht 2 wird das Gehäuse 6 zerstört, und der Nebelstoff 7 wird durch die Schwaden des detonierten Sprengstoffes 2 verteilt, d. h. zerstäubt. Dadurch entwickelt sich augenblicklich eine Nebelwolke, welche aus der Bekämpfungsrichtung 5 heraus die Sicht auf das Fahrzeug nimmt oder dessen Zerstörung vortäuscht.

Anstelle des Gehäuses 6 mit Nebelstoff 7 kann auch eine Schicht aus pyrotechnischem Material vorgesehen werden, welches rauch- oder nebelerzeugend wirkt.

Weiterhin können auch zwei oder mehr Gehäuse 6 vorgesehen werden, so dass sich die Nebelwirkung aus dem Zusammenwirken mehrerer, in den einzelnen Gehäusen getrennt untergebrachter Nebelstoffkomponenten ergibt.

## Patentansprüche

1. Reaktives Schutzelement an militärischen Fahrzeugen zur Abwehr von auf das Fahrzeug auftreffenden Panzerbekämpfungsgeschossen wie Penetratorstäbe oder Hohlladungsgeschossen, mit einer Deckelplatte (1), einer Rückwand (3) und einer dazwischen angeordneten Sprengstoffschicht (2), **dadurch gekennzeichnet, dass** das Schutzelement zusätzlich eine Rauch- oder Nebelwolke bildende Komponente enthält, die durch die Detonation der Sprengstoffschicht aktiviert wird.

2. Reaktives Schutzelement nach Anspruch 1, **dadurch gekennzeichnet, dass** die Rauch- oder Nebelwolke bildende Komponente eine Metallbeimischung zur Sprengstoffschicht (2) ist.

3. Reaktives Schutzelement nach Anspruch 1, **dadurch gekennzeichnet, dass** die Rauch- oder Nebelwolke bildende Komponente zwischen der Sprengstoffschicht (2) und der Deckelplatte (1) angeordnet ist.

4. Reaktives Schutzelement nach Anspruch 3, **dadurch gekennzeichnet, dass** die Komponente aus einem pyrotechnischen Stoff besteht.

5. Reaktives Schutzeiement nach Anspruch 3, **dadurch gekennzeichnet, dass** die Komponente ein flüssiger Nebelstoff (7) ist und in mindestens einem Behälter (6) angeordnet ist.

6. Reaktives Schutzelement nach Anspruch 3, **dadurch gekennzeichnet, dass** der Nebelstoff (7) aus Titantetrachlorid oder Chlorsulfonsäure besteht.

7. Reaktives Schutzelement nach einem der Ansprüche 3 bis 6, **dadurch gekennzeichnet, dass** die Komponente aus wenigstens zwei Einzelkomponenten besteht, die in wenigstens zwei Behältern (6) angeordnet sind und die Nebelwirkung aus dem Zusammenwirken der Einzelkomponenten entsteht.

8. Schutzelement nach einem der Anspruche 1 bis 7, **dadurch gekennzeichnet, dass** die Komponente eine Teilkomponente enthält, die den Rauch oder Nebel physiologisch unschädlich macht.

## Claims

1. A reactive protective element on military vehicles for defence against anti-tank projectiles impinging on the vehicle, such as penetrator rods or hollow-charge projectiles, with a cover plate (1), a back wall (3) and an explosive layer (2) arranged in between, **characterised in that** the protective element additionally contains a component forming a cloud of smoke or a cloud of fog, which is activated by the detonation of the explosive layer.

2. Reactive protective element according to Claim 1, **characterised in that** the component forming the cloud of smoke or cloud of fog is a metallic admixture to the explosive layer (2).

3. Reactive protective element according to Claim 1, **characterised in that** the component forming the cloud of smoke or cloud of fog is arranged between the explosive layer (2) and the cover plate (1).

4. Reactive protective element according to Claim 3, **characterised in that** component consists of a pyrotechnic substance.

5. Reactive protective element according to Claim 3, **characterised in that** the component.is a liquid fog-forming substance (7) and is arranged in at least one container (6).

6. Reactive protective element according to Claim 3, **characterised in that** the fog-forming substance (7) consists of titanium tetrachloride or chlorosulfonic acid.

7. Reactive protective element according to one of Claims 3 to 6, **characterised in that** the component consists of at least two individual components that are arranged in at least two containers (6) and the fog effect arises from the interaction of the individual components.

8. Protective element according to one of Claims 1 to 7, **characterised in that** the component contains a subcomponent that renders the smoke or fog physiologically harmless.

## Revendications

1. Blindage réactif monté sur des véhicules militaires pour les protéger de projectiles antichars frappant le véhicule, tels que des pénétrateurs ou des projectiles à charge creuse, comprenant une plaque de couverture (1), une paroi arrière (3) et, entre celle-ci, une couche de matière explosive, **caractérisé en ce que** le blindage réactif contient de plus un composant qui produit un nuage de fumée ou de brouillard et qui est activé par la détonation de la couche de matière explosive.

2. Blindage réactif selon la revendication 1, **caractérisé en ce que** le composant formant le nuage de fumée ou de brouillard est un adjuvant métallique ajouté à la couche explosive (2).

3. Blindage réactif selon la revendication 1, **caractérisé en ce que** le composant formant le nuage de fumée ou de brouillard est disposé entre la couche explosive (2) et la plaque de couverture (1).

4. Blindage réactif selon la revendication 3, **caractérisé en ce que** le composant est constitué d'une matière pyrotechnique.

5. Blindage réactif selon la revendication 3, **caractérisé en ce que** le composant est un produit liquide générateur de brouillard (7) contenu dans au moins un récipient (6).

6. Blindage réactif selon la revendication 3, **caractérisé en ce que** le produit générateur de brouillard est composé de tétrachlorure de titane et d'acide sulfonique chloré.

7. Blindage réactif selon une des revendications 3 à 6, **caractérisé en ce que** le composant est constitué d'au moins deux composants individuels logés dans au moins deux récipients (6), la formation du brouillard résultant de l'action conjointe des composants individuels.

8. Blindage réactif selon une des revendications 1 à 7, **caractérisé en ce que** le composant contient un composant partiel qui rend physiologiquement inoffensif la fumée ou le brouillard.
